# EUROPÄISCHE PATENTSCHRIFT

(11) **EP 0 111 688 B1**
(45) Veröffentlichungstag und Bekanntmachung des Hinweises auf die Patenterteilung: **21.11.1991**
(21) Anmeldenummer: 83110670.3
(22) Anmeldetag: 26.10.1983
(51) Int. Cl.: H01R 43/08

(54) **Verfahren zum Herstellen eines Kommutatorringes für einen Kommutator**
Method of manufacturing a commutator ring for a commutator
Méthode de fabrication d'une bague de commutateur pour un commutateur

(30) Priorität: 23.11.1982 DE 3243191
(43) Veröffentlichungstag der Anmeldung: 27.06.1984
(73) Patentinhaber: ROBERT BOSCH GMBH, 70442 Stuttgart (DE)
(72) Erfinder: Bode, Werner, D-3200 Hildesheim (DE); Franz, Peter, D-3201 Diekholzen (DE); Hausdorf, Reiner, D-3200 Hildesheim (DE); Schulze, Günter, D-3321 Klein Elbe (DE)

(56) Entgegenhaltungen:
- EP-A- 0 036 444
- DE-A- 3 201 027
- DE-C-96 191 0

## Beschreibung

Die Erfindung geht von einem Verfahren zum Herstellen eines Kommutatorringes für einen Kommutator nach der Gattung des Hauptanspruches aus gemäß den Stand der Technik nach der EP-A- 0 036 444.

Es ist aus der DE-C- 961 910 schon ein Verfahren bekannt, bei dem ein mit Segmentteilnuten versehener Kommutorrring in einen Hohlkegel gedrückt und somit reduziert wird. Dabei können die Stege zwischen den einzelnen Kommutatorsegmeten in Längsnuten in der Hohlkegelinnenwand ausweichen, so daß sie an der Lauffläche der Kommutatorsegmente vorstehen. Die Stege werden in einem späteren Arbeitsgang zum Teilen der Segmente entfernt.

Aus der nachveröffentlichten DE-A- 32 01 027 (Offenledungstag: 28.7.83) ist ferner bekannt, an den Innenseiten der Kommutatorrsegmente Verankerungsmittel anzuformen, welche in Umfangsrichtung in die Segmentteilnuten ragen. Bei diesen bekannten Verfahren ist von Nachteil, daß der Kommutatorring durch axial bewegte Werkzeugteile umgeformt wird. Dabei erhalten beim Kaltumformen die Segmente im Bereich der Enden einen kleineren Querschnitt als in der Mitte des Kommutatorringes. Im Bereich der Enden des Kommutatorringes steht somit an der Innenseite der Kommutatorsegmente weniger Material zum Ausbilden der Verankerungsmittel zur Verfügung. Die Kommutatorsegmente können dann nicht ausreichend fest im Isolierkörper befestigt werden, so daß vor allem bei schneller laufenden elektrischen Maschinen die Kommutatorsegmete aus ihrer Verankerung im Isolierkörper geschleudert werden.

Aus der EP-A- 0 036 444 ist schließlich ein Verfahren zur Herstellung von Preßstoffkommutatoren bekannt, wonach die Kommutatorsegmente des mit Segmentteilnuten vorgefertigten Kommutatorringes von außen mit einzeln betätigbaren Stempeln radial zur Kommutatorachse gepreßt und dort von einem Gegenstempel aufgenommen werden. Bei einem solchen radialen Zusammenpressen des Kommutators können Ungleichmäßigkeiten auftreten. Außerdem werden dabei im oberen Bereich der Lamellen erhebliche Teile des Kupfers durch Abscherungen der Lamellenbrücken zerstört, so daß diese Bereiche abgedreht werden müssen und als Abriebreserve sowie zur Stromführung verloren gehen. Dieses Verfahren führt damit zu Stoffmehrkosten und erfordert kräftige Werkzeuge mit relativ kurzen Standzeiten.

### Vorteile der Erfindung

Das erfindungsgemäße Verfahren mit den kennzeichnenden Merkmalen des Hauptanspruches hat den Vorteil, daß beim Reduzieren des Kommutorringes samt Flansch die Umformkräfte gleichzeitig auf die ganze Länge des Kommutartorringes samt Flansch wirken, um einen gleichbleibenden Querschnitt über die ganze Kommutororsegmentlänge zu erhalten, was zum Ausbilden vollständiger Verankerungsmittel auch im Bereich der Enden des Kommutatorringes erforderlich ist. Die Kommutatorsegmente können dann auf ihrer ganzen Länge schleuderfest im Isolierkörper verankert werden. Dabei ermöglicht das erfinderische Verfahren ein Reduzieren des Kommutatorringes mit verhältnismäßig geringen Umformkräften, wobei das Reduzieren abhängig von der Differenz zwischen Ausgangs- und Enddurchmesser des Kommutatorringes in einer oder mehreren Stufen des Arbeitshubes erfolgt. Als weiterer Vorteil ist anzusehen, daß das erfindungsgemäße Verfahren zum Umformen des Kommutatorringes eine verhältnismäßig kurze Zeit bentöigt durch Einbeziehen der Vor- und Rückbewegungen der Umform- und Halteteile in den Umformvorgang vom Einlegen bis zum Auswerfen des Kommutatorringes.

Durch die in den Unteransprüchen aufgeführten Maßnahmen sind vorteilhafte Weiterbildungen des im Hauptanspruch angegebenen Verfahrens möglich. Besonders vorteilhaft ist, wenn der mehrstufige Formstempel zum Formen der Innenseite des Kommutatorringes mittels des erfinderischen Verfahrens bei abgestuftem Arbeitshub geteilt ausgebildet ist - als oberer und unterer Formstempelteil - wobei einer der Formstempelteile den umgeformten Kommutatorring nach dem Öffnen des Umformwerkzeugs auswirft.

### Zeichnung

Ausfünrungsbeispiele der Erfindung sind in der Zeichnung dargestellt.

Es zeigen
Figur 1 einen Rohling für einen Kommutatorring in räumlicher Darstellung,
Figur 2 ein erstes Ausführungsbeispiel eines Unformwerkzeugs mit geteiltem Umformstempel in Ausgangsstellung mit eingesetztem Rohling,
Figur 3 das Werkzeug am Ende der ersten Stufe und
Figur 4 das Werkzeug am Ende der zweiten Stufe des Arbeitshubes,
Figur 5 das Werkzeug während des Rückhubs und
Figur 6 das Werkzeug nach Beenden des Rückhubs beim Auswerfen des aus dem Rohling geformten Kommutatorrings,
Figur 7 den Rohling am Ende des Arbeitshubes in räumlicher Darstellung,
Figur 8 eine Teilansicht auf den Rohling in Pfeilrichtung VIII in Figur 4 und
Figur 9 einen Teilschnitt durch den Kommutatorring entlang der Linie IX-IX in Figur 6,
Figuren 8 und 9 jeweils in vergrößertem Maßstab,
Figur 10 ein zweites Ausführungsbeispiel des Umformwerkzeugs mit geteiltem Umformstempel am Ende der zweiten Stufe des Arbeitshubes, teilweise im Längsschnitt und
Figur 11 ein drittes Ausführungsbeispiel des Umformwerkzeugs mit einteiligem Umformstempel in Ausgangsstellung mit eingestztem Rohling in vereinfachter Darstellung.

### Beschreibung der Ausführungsbeispiele

Ein Rohling 1 für einen Kommutatorring 2 eines Kommutators ist aus einem für Kommutatoren geeigneten Werkstoff, beispielsweise aus Kupfer, hergestellt. Der Rohling 1 hat die Form einer Hülse, an deren einem Ende ihres Schaftes 3 ein Flansch 4 angeformt ist. Der Schaft 3 ist an seiner Innenwand 5 mit in gleichem Abstand zueinander angeordneten und zur Längsachse der Hülse parallel verlaufenden Segmentteilnuten 6 versehen, welche die Kommutatorsegmente 7 bis auf einen Steg 8 am Außenmantel der Hülse voneinandertrennen. Die Segmentteilnuten 6 sind im Flansch 4 als Schlitze 9 fortgesetzt. Die Schlitze 9 teilen den Flansch 4 in den einzelnen Kommutatorsegmenten 7 zugeordnete Anschlußfahnen 10. Die Anschlußfahnen 10 sind am äußeren Rand des Flansches 4 noch durch Stege 11 miteinander verbunden. Der Rohling 1 ist beispielsweise als Fließpreßteil ausgebildet. Er hat einen größeren Durchmesser als der Kommutatorring 2 und ist mit Segmentteilnuten 6 und als Fahnenteilnuten dienenden Schlitzen 9 größerer Breite versehen, als der fertige Kommutatorring 2 hat. Die Werkzeuge zum Herstellen der Segmentteilnuten 6 und Schlitze 9 des Rohlings 1 haben bei den größeren Abmessungen eine längere Standzeit. Das ist besonders wichtig bei Großmengenfertigung.

Um den Rohling 1 zum Kommutatorring 2 kaltumzuformen, werden der Schaft 3 und der Flansch 4 des Rohlings 1 im Durchmesser reduziert. Das Reduzieren erfolgt durch ein Verfahren, bei dem der Rohling 1 auf einem Formstempel aufgenommen wird, der in die Segmentteilnuten 6 greifende Zähne hat. Radial auf je ein Kommutatorsegment 7 samt Anschlußfahne 10 wirkende Schieber drücken die Kommutatorsegmente 7 weiter zwischen die Zähne des Formstempels. Dabei wölben sich die Stege 8 und 11 nach außen und die Segmentteilnuten 6 und die Schlitze 9 verengen sich auf das gewünschte Maß des Kommutatorringes 2. Das Reduzieren geschieht in einem ein- oder mehrstufigen Arbeitshub mit einem entsprechend abgestuften ein- oder mehrteiligen Formstempel. Das anschließende Ausbilden von schwalbenschwanzförmigen Verankerungsmitteln am inneren Ende der Kommutatorsegmente 7 erfolgt durch eine Kalibriervorrichtung als Fortsetzung des Arbeitshubes oder beim Rückhub des Formstempels aus dem Rohling 1. Zum Auswerfen des Kommutatorringes 2 wird ebenfalls der Formstempel benutzt.

Das Kaltumformen des Rohlings 1 in den Kommutatorring durch Reduzieren erfolgt in einem mehrteiligen Umformwerkzeug in einem Arbeitsgang.

Ein erstes Ausführungsbeispiel des Umformwerkzeugs ist in den Figuren 2 bis 6 dargestellt. Das Umformwerkzeug hat eine untere Halteplatte 12, in der eine Aufnahme 13 für Sicherungsstifte 14 angeordnet ist. Die Sicherungsstifte 14 sind in gleichem Winkelabstand zueinander angeordnet, welcher dem Winkelabstand der Schlitze 9 im Flansch 4 des Rohlings 1 entspricht. Auf der unteren Halteplatte 12 sitzt eine glockenförmige Druckplatte 15, in der ein hohler Stempel 16 angeordnet ist. Der Stempel 16 ragt mit einem als Flansch 17 ausgebildeten Ende aus der Druckplatte 15. Die freie Stirnseite 18 des Flansches 17 stellt die Werkstückaufnahme dar und bildet somit die Aufnahmeebene für den Rohling 1. Die Druckplatte 15 hat an ihrer oberen Seite eine kegelstumpfförmige koaxiale Vertiefung 19 mit einer nach außen geneigten Wand 20.

In der unteren Halteplatte 12, der Aufnahme 13 und dem Stempel 16, 17 ist ein unterer Stempel 21 längsbewegbar und drehfest geführt. An der Stirnseite des unteren Stempels 21 ist ein unterer Formstempelteil 22 eines geteilten Formstempels zur Aufnahme des Rohlings 1 befestigt. Der untere Formstempelteil 22 hat an seinem Mantel in gleichem Winkelabstand zueinander verlaufende Zähne 23. Sie fluchten in axialer Richtung mit den Sicherungsstiften 14 für die Fahnenteilnuten bildende Schlitze 9. Der Querschnitt der Zähne 23 hat die Form der Segmentteilnuten 6 des Rohlings 1 am Ende der ersten Stufe des Arbeitshubes des Umformvorganges.

In einer oberen Halteplatte 24 ist eine Schieberaufnahme 25 bewegbar angeordnet. Die Schieberaufnahme 25 ist an ihrer der Druckplatte 15 zugewandten Stirnseite 26 mit radial verlaufenden Schlitzen 27 versehen, die in eine Mittelbohrung 28 der Schieberaufnahme 25 münden. Die Schlitze 27 sind wiederum in gleichem Winkelabstand zueinander ausgebildet und fluchten mit den Zwischenräumen zwischen den Sicherungsstiften 14 in der unteren Werkzeughälfte. In jedem Schlitz 27 ist ein Schieber 29 bewegbar geführt. Das äußere Ende jedes Schiebers 29 ist als verbreiterter Anschlag 30 für eine Federanordnung 31 ausgebildet. Die Federanordnung 31 stützt sich mit ihrem anderen Ende an der Schieberaufnahme 25 ab. Die äußere Stirnseite 32 der Schieber 29 ist unter dem gleichen Winkel geneigt wie die Wand 20 der Vertiefung 19 der Druckplatte 15. Die Form der inneren Stirnseite 33 der Schieber 29 ist gleich der Außenfläche der Kommutatorsegmente 7 zwischen den sie verbindenden Stegen 8. Am inneren Randabschnitt ist die innere Stirnseite 33 der Schieber 29 mit einer Fase 34 versehen. Der äußere Randabschnitt der inneren Stirnseite 33 ist mit einem Absatz 35 versehen, der dem Flansch 4 des Rohlings 1 entspricht. Die Schlitze 27 der Schieberaufnahme 25 sind mit einer kreisringförmigen Platte 36 abgedeckt, welche an die Stirnseite 26 der Schieberaufnahme 25 geschraubt ist.

In der Mittelbohrung 28 der Schieberaufname 25 ist ein oberer Stempel 37 längsbewegbar und drehfest geführt. An der Stirnseite 38 des oberen Stempels 37 ist ein oberer Formstempelteil 39 des geteilten Formstempels befestigt. Der obere Formstempelteil 39 ist in derselben Art wie der untere Formstempelteil 22 mit Zähnen 40 versehen. Die Form der Zähne 40 entspricht der Form der Segmentteilnuten 6 am Ende des Arbeitshubes (siehe auch Figur 8).

An der dem unteren Formstempelteil 22 zugewandten Stirnseite 41 des oberen Formstempelteils, 39 ist eine Kalibriervorrichtung befestigt. Sie besteht aus einem Kalibrierring 42, welcher an den oberen Formstempelteil 39 geschraubt ist. Der Kalibrierring 42 hat einen Außendurchmesser der größer ist als der Durchmesser des Zahngrundes des oberen Formstempelteils 39.

Der Rohling 1 nach Figur 1 wird zum Umformen in den Kommutatorring 2 auf den unteren Formstempelteil 22 des in Ausgangsstellung befindlichen Umformwerkzeugs gesetzt (Figur 2). Der Flansch 4 sitzt dann auf der Stirnseite 18 des den unteren Stempel umgebenden hohlen Stempels 16.

Die sich ebenfalls durch den Stempel 16 erstreckenden Sicherungsstifte 14 greifen in die Schlitze 9 im Flansch 4 des Rohlings 1. Der obere Stempel 37 ist mit dem oberen Formstempelteil 39 und dem Klibrierring 42 in der Mittelbohrung 28 der Schieberaufnahme 25 aus dem Bereich der Schieber 29 zurückgezogen. Die Schieber 29 sind von der Federanordnung 31 ebenfalls aus der Mittelbohrung 28 in ihre äußere Stellung gedrückt gehalten.

Nach dem Einsetzen des Rohlings 1 wird die Schieberaufnahme 25 auf die Vertiefung 19 der Druckplatte 15 zu bewegt (Figur 3). Dabei gleiten die schrägen Stirnseiten 32 der Schieber 29 an der schrägen Wand 20 der Vertiefung 19 der Druckplatte 15. Durch die Längsbewegung der Schieberaufnahme 25 in die Vertiefung 19 werden die Schieber 29 mit ihrer inneren Stirnseite 33 radial auf je ein zugeordnetes Kommutatorsegment 7 gedrückt. Die Kommutatorsegmente 7 werden dabei zwischen die Zähne 23 des unteren Formstempelteils 22 gedrückt, während die die Kommutatorsegmente 7 verbindenden Stege 8 nach außen gewölbt werden. Desgleichen drückt der Absatz 35 den Schieber 29 auf den Rand des Flansches 4, so daß die die Anschlußfahnen 10 verbindenden Stege 11 nach außen gewölbt werden. Bei dieser ersten Reduzierstufe des Arbeitshubes der Schieberaufnahme 25 samt Schieber 29 werden somit der Außendurchmesser des Rohlings 1 im Bereich der Kommutatorsegmente 7 und Anschlußfahnen 4 verkleinert sowie die Segmentteilnuten 6 und die Schlitze 9 im Flansch 4 entsprechend zusammengedrückt.

Am Ende der ersten Reduzierstufe des Arbeitshubes wird der untere Stempel 21 mit dem unteren Formstempelteil 2 aus dem Rohling 1 in den Stempel 16 zurückbewegt, während der obere Stempel 37 den oberen Formstempelteil 39 samt Kalibrierring 42 gegenüber der feststehenden Schieberaufnahme 25 auf den Stempel 16 zu bewegt, bis der Kalibrierring 42 durch den Rohling 1 geschoben ist und der obere Formstempelteil 39 den Rohling 1 aufnimmt, so daß die Zähne 40 auf ihrer ganzen Länge in die zugeordneten Segmentteilnuten 6 des Rohlings 1 greifen (Figur 4). Dann wird die Schieberaufnahme 25 noch etwas gegen die Druckplatte 15 bewegt, so daß die Schieber 29 die Kommutatorsegmente 7 weiter zwischen die Zähne 40 des oberen Formstempelteils 39 drücken. Durch diese zweite Reduzierstufe des Arbeitshubes werden die Segmentteilnuten 6 und die Schlitze 9 weiter verengt. Bei einem zweistufigen Reduzierverfahren - wie dem eben beschriebenen Ausführungsbeispiel - ist am Ende der zweiten Reduzierstufe der Rohling 1 im Durchmesser auf das Maß für den Kommutatorring 2 verkleinert, und die Segmentteilnuten 6 und Schlitze 9 sind ebenfalls auf ihre Breite im Kommutatatorring 2 zusammengedrückt (Figur 8).

Nach dem Beenden des Reduzierens ist der Arbeitshub des Umformwerkzeugs ebenfalls beendet. Das Umformwerkzeug bleibt noch geschlossen (Figur 5), während der obere Stempel 37 in seine Ausgangsstellung zurückbewegt wird. Dabei zieht er den oberen Formstempelteil 39 aus dem Rohling 1 und zieht anschließend den Kalibrierring 42 durch den Rohling 1. Der Kalibrierring 42 drückt das innere Ende 43 der Kommutatorsegmente 7 so in Umfangsrichtung, daß es als etwa schwalbenschwanzförmige Verankerung 44 kalt umgeformt wird (Figur 9).

Wenn der obere Stempel 37 samt oberem Formstempelteil 39, 40 und Kalibrierring 42 aus dem nunmehr umgeformten Kommutatorring 2 gezogen ist und weiter in seine Ausgangsstellung zurückbewegt wird, wird die Schieberaufnahme 25 ebenfalls in die Ausgangsstellung zurückbewegt (Figur 6). Dabei drückt die Federanordnung 31 die Schieber 29 nach außen ebenfalls in ihre Ausgangsstellung. Der untere Stempel 21 wird im Stempel 16 ebenfalls in seine Ausgangsstellung vorgeschoben. Der untere Stempel 21 mit dem unteren Formstempelteil 22 wirkt dabei als Auswerfer für den Kommutatorring 2, in dem der untere Formstempelteil 22 gegen die Stirnseite des Flansches 4 drückt und den Kommutatorring 2 von der als Werkstückauflage dienenden Stirnseite 18 des Stempels 16 abhebt. Der Kommutatorring 2 kann nunmehr in an sich bekannter und nicht näher dargestellter Weise entnommen und mit einer Isolierstoffnabe versehen werden, in der die Kommutatorsegmente 7 mit ihren schwalbenschwanzförmigen Enden 44 verankert sind. In ebenfalls an sich bekannter und nicht näher dargestellter Weise werden dann die Kommutatorsegmente 7 durch Entfernen der Stege 8 und 11 voneinander getrennt und in den Anschlußfahnen 10 Fahnenschlitze ausgebildet und somit der Kommutator fertiggestellt.

Ein zweites Ausführungsbeispiel des Umformwerkzeugs ist in Figur 10 dargestellt. So weit die Teile gleich denen des ersten Ausführungsbeispiels sind, haben sie die selben Bezugszahlen. Das Umformwerkzeug hat wiederum einen geteilten zweistufigen Reduzierstempel. Die Schieber sind jedoch im unteren Teil des Werkzeugs an einem während des Umformvorgangs feststehenden unteren Teil angeordnet. Die Druckplatte dagegen ist am während des Umformvorgangs bewegbaren oberen Teil befestigt.

In der unteren Halteplatte 12 ist ein hohler Führungsstempel 45 für den unteren Stempel 21 angeordnet. An der Stirnseite des unteren Stempels 21 ist wiederum der untere Formstempelteil 22 angeschraubt, der mit Zähnen 23 versehen ist. An der Stirnseite 46 des Stempels 45 sind von der Mittelbohrung 47, in welcher der Stempel 21 geführt ist, radiale schlitzförmige Ausnehmungen 48 ausgebildet. Die Ausnehmungen 48 sind mit gleichem Winkelabstand wie die Schlitze 9 im Flansch 4 des Rohlings 1 eingearbeitet. In jede Ausnehmung 48 ist ein hakenförmiges Sicherungsteil 49 eingesetzt, daß einen dem Sicherungsstift 14 nach Figuren 2 bis 6 entsprechenden Abschnitt 50 hat. Die Sicherungsteile 49 sind durch einen Formring 51, der in die hakenförmigen Sicherungsteile 49 und die entsprechend ausgebildete Stirnseite 46 des Führungsstempels 45 greift, an einen Absatz 52 der Stirnseite 46 geschraubt. Die Abschnitte 53 der Stirnseite 46 zwischen den Abschnitten 50 der Sicherungsteile 49 bilden zusammen mit der Stirnseite 54 eines Endabschnittes des Formrings 51 die Werkstückaufnahme für den Rohling 1. Die Abschnitte 50 der Sicherungsteile 49 stehen über die Stirnseiten 53 und 54 und somit über die Werkstückaufnahme vor und ragen in den Aufnahmebereich für den Rohling 1.

Eine mittlere Halteplatte 55 ist gegenüber der unteren Halteplatte 12 bewegbar angeordnet. An der mittleren Halteplatte 55 ist eine Schieberaufnahme 56 befestigt, die ebenfalls als Formring ausgebildet ist. Die Schieberaufnahme 56 hat radiale Schlitze 57 im gleichen Winkelabstand wie die Abschnitte 50 der Sicherungsteile 49. Die Schlitze 57 münden in einen Abschnitt 58 der Mittelbohrung der Schieberaufnahme 56. Der Boden der Schlitze 57 liegt auf der Ebene der durch die Stirnseitenabschnitte 53 und 54 gebildeten Werkstückaufnahme. Die Schlitze 57 fluchten mit den Abschnitten 53 der Stirnseite 46 des Führungsstempels 45. In jeden Schlitz 57 ist ein Schieber 59 radial bewegbar eingesetzt. Die in den Bohrungsabschnitt 58 ragende innere Stirnfläche 60 der Schieber 59 hat die Form und Größe der Außenseite der Kommutatorsegmente 7 des Rohlings 1 einschließlich des die späteren Anschlußfahnen 10 bildenden Flansches 4. Dem Flansch 4 entsprechend ist der Schieber 59 mit einem Absatz 61 versehen. Das äußere Ende der Schieber 59 ist wie bei den Schiebern 29 nach Figuren 2 bis 6 als Anschlag 30 ausgebildet, an dem die Federanordnung 31 anliegt, welche sich an der Schieberaufnahme 56 abstützt. Die äußere Stirnseite 32 der Schieber 59 ist wiederum abgeschrägt. Eine federnde Führungsanordnung 62 hält die Schieber 59 an den Grund der Schlitze 57 gedrückt. Sie ist mit einem Anschlagring 63 versehen, welcher die radiale Bewegung der von der Kraft der Federanordnung 31 nach außen gedrückten Schieber 59 begrenzt.

An der oberen Halteplatte 24 ist die glockenförmige Druckplatte 15 befestigt an deren Unterseite eine koaxiale Vertiefung 64 mit einem zylindrischen Abschnitt 65 ausgebildet ist, an den sich ein sich konisch erweiternder Endabschnitt 66 anschließt. In einer Mittelbohrung 67 der Druckplatte 15 und der oberen Halteplatte 24 ist der obere Stempel 37 längsbewegbar geführt. An seiner Stirnseite 38 ist wiederum der obere Formstempelteil 39 mit Zähnen 40 angeordnet, an dessen Stirnseite 41 der Kalibrierring 42 sitzt. Der obere Formstempelteil 39 und der Kalibrierring 42 sind an den oberen Stempel 37 geschraubt. Die obere Halteplatte 24 stützt sich an der mittleren Halteplatte 55 über eine Federanordnung 68 ab. Diese beiden Halteplatten 24 und 55 mit den jeweils an ihnen befestigten Teilen - Druckplatte 15 bzw. Schieberaufnahme 56 mit Schiebern 59, Federanordnung 31 und Führungsanordnung 62 - sind miteinander und relativ zueinander bewegbar.

Das Umformwerkzeug ist in Figur 10 in der Stellung am Ende des Arbeitshubes dargestellt. In seiner Ausgangsstellung zum Einlegen des Rohlings 1 sind die mittlere und obere Halteplatte 55 und 24 mit Schieberaufnahme 56 und Schiebern 59, Druckplatte 15 und oberem Stempel 37 von der unteren Halteplatte 12 und von der Werkstückaufnahme 53, 54 an Führungsstempel 45 und Formring 51 abgehoben und in ihrer obersten Stellung gehalten. Der obere Stempel 37 ist dabei soweit in die Mittelbohrung 67 zurückgezogen, daß der obere Formstempelteil 39 und der Kalibrierring 42 aus der Bohrung 56 im Bereich der Schieber 59 gezogen ist. Der untere Stempel 21 ist soweit in dem Führungsstempel 45 vorgeschoben, daß die an seiner Stirnseite anliegende Stirnseite des unteren Formstempelteils 22 mit den Stirnseitenabschnitten 53 und 54 und somit der Werkstückaufnahme in einer Ebene liegen.

Der Rohling 1 wird auf den unteren Formstempelteil 22 gesteckt, so daß sein Flansch 4 auf den Stirnseitenabschnitten 53, 54, der Werkstückaufnahme sitzt. Dabei greifen die an den Abschnitten 53, 54 vorstehenden Enden 50 der Sicherungsteile 49 in die Schlitze 9 im Flansch 4 des Rohlings 1. Der Rohling 1 ist dadurch in seiner Lage im Umformwerkzeug fixiert. Außerdem verhindern die Enden 50 der Sicherungsteile 49, daß die Schlitze 9 beim Umformen des Rohlings 1 in den Kommutator 2 in eine unerwünschte Form gebracht werden können.

In der ersten Stufe des Arbeitshubes zum Reduzieren des Rohlings 1 werden die mittlere und die obere Halteplatte 55 und 24 axial auf den Rohling 1 zu bewegt, bis die mittlere Halteplatte 55 auf der unteren Halteplatte 12 liegt. Die Schieberaufnahme 56 umgibt dann mit ihrem Bohrungsabschnitt 58 mit Abstand den Rohling 1, während der Grund der Schlitze 57 und somit die Unterkante der Schieber 59 in der Ebene der Stirnseitenabschnitte 53, 54 und somit der Stirnseite des Flansches 4 des Rohlings 1 liegt. Entgegen der Kraft der Federanordnung 68 wird die obere Halteplatte 24 mit der glockenförmigen Druckplatte 15 axial auf die mittlere Halteplatte 55 zu bewegt. Dabei drückt der konische Abschnitt 66 der Druckplatte 15 gegen die abgeschrägte äußere Stirnseite 32 der Schieber 59 und schiebt die Schieber 59 gleichzeitig radial gegen die Kommutatorsegmente 7 des Rohlings 1, wobei die Segmente 7 zwischen die Zähne 23 des unteren Formstempelteils 22 gedrückt werden und die die Segmente 7 verbindenen Stege 8 nach außen gewölbt und die Segmentteilnuten 6 verengt werden entsprechend der Form der Zähne 23. Gleichzeitig drückt der Absatz 61 der Schieber 59 auf den Rand des Flansches 4 des Rohlings 1 und somit auf die späteren Anschlußfahnen 10. Die Stege 11 zwischen den Schlitzen 9 werden dabei ebenfalls nach außen gewölbt und die Schlitze 9 werden verengt.

Wenn die Kommutatorsegmente 7 an den Flanken der Zähne 23 des unteren Formstempelteils 22 anliegen, wird die Bewegung der oberen Halteplatte 24 mit der Druckplatte 15 gestoppt. Der untere Stempel 21 mit dem unteren Formstempelteil 22 wird in den Führungsstempel 45 zurückgezogen, während der obere Stempel 37 auf den Rohling 1 zubewegt wird, bis der obere Formstempelteil 39 im Rohling 1 sitzt. Dann wird die Druckplatte 15 durch die obere Halteplatte 24 axial weiter auf die mittlere Halteplatte 55 bewegt. Der konische Abschnitt 66 der Druckplatte 15 drückt wiederum auf die abgeschrägte Stirnseite 32 der Schieber 59. Die Schieber 59 samt Absatz 61 drücken abermals auf die Kommutatorsegemente 7 und den Flansch 4, so daß die Segemente 7 zwischen die Zähne 40 des oberen Formstempelteils 39 gepreßt werden und die Stege 8 und 11 sich weiter nach außen wölben. Wenn die Druckplatte 15 mit ihrer Stirnseite auf der mittleren Halteplatte 55 aufliegt (Figur 10) ist der Arbeitshub beendet und der Rohling 1 ist auf die gewünschten Maße von Schaftdurchmesser, Segmentteilnuten 6 und Schlitze 9 reduziert (Figur 8).

Bei geschlossen gehaltenem Umformwerkzeug wird dann zunächst der obere Stempel 37 zurückgezogen. Dabei wird der obere Formstempelteil 39 aus dem Rohling 1 bewegt und anschließend der Kalibrierring 42 durch den Rohling 1 gezogen. Der Kalibrierring 42 formt wiederum die inneren Enden 43 der Kommutatorsegemente 7 in Verankerungsmittel 44 um, welche sich in Schwalbenschwanzform in Umfangsrichtung in die Segmentteilnuten 6 erstrecken. Der Rohling ist nunmehr zum Kommutatorring 2 kalt umgeformt.

Wenn der obere Stempel 37 weiter in seine Ausgangsstellung zurückbewegt wird, wird das Umformwerkzeug geöffnet. Dabei wird die obere Halteplatte 24 durch die Kraft der Federanordnung 68 von der mittleren Halteplatte 55 weggedrückt, wobei die Federanordnung 31 die Schieber 59 nach außen drückt. Die beiden Halteplatten 24 und 55 mit Druckplatte 15 und Schieberaufnahme 56, Schiebern 59 und Federanordnung 31 werden dann gemeinsam in ihre Ausgangsstellung von der unteren Halteplatte 12 wegbewegt. Gleichzeitig wird der untere Stempel 21 mit dem unteren Formstempelteil 22 im Führungszylinder 45 in seine Ausgangsstellung zurückgeschoben. Dabei drückt der untere Formstempelteil 22, 23 gegen die Stirnseite der Anschlußfahnen 10 des Kommutatorringes 2 und hebt ihn von den Enden 50 der Sicherungsteile 49 ab, so daß der Kommutatorring 2 dem Umformwerkzeug entnommen werden kann.

Durch das Verfahren mit dem zweiten Ausführungsbeispiel des Umformwerkzeugs nach Figur 10 werden wiederum die Verankerungsmittel 44 beim Rückhub des oberen Stempels 37, 42 ausgebildet und der untere Stempel 21, 22 wirkt bei der Rückkehr in seine Ausgangsstellung nach Beenden des Umformvorgangs zugleich als Auswerfer für den Kommutatorring 2.

Ein drittes Ausführungsbeispiel des Umformwerkzeugs mit einteiligem zweistufigem Formstempel für das Kaltumformen des Rohlings 1 zum Kommutatorring 2 durch zweistufiges Reduzieren und Anformen der Verankerungsmittel 44 ist in Figur 11 in vereinfachter Weise dargestellt.

Das Umformwerkzeug ist in Ausgangsstellung gezeigt. Es hat im unteren Werkzeugstell einen Führungsstempel 69 mit einer Schieberaufnahme 70 mit Schlitzen 71, deren Grund etwas unterhalb der Ebene der Stirnfläche 72 des Führungsstempels 69 liegt, welche als Werkstückaufnahme dient. Die Schlitze 71 sind ebenfalls im gleichen Winkelabstand zueinander ausgebildet. Die in ihnen geführten Schieber 73 haben eine innere Stirnseite in Form und Größe der Außenseite der Kommutatorsegmente 7 des Rohlings 1. An ihrem äußeren Ende sind die Schieber 73 mit einem Anschlag 74 versehen. Die äußere Stirnseite 75 der Schieber 73 ist wiederum abgeschrägt. Am Anschlag 74 der Schieber 73 ist noch jeweils ein Mitnehmer 76 ausgebildet, an dem die Schieber 73 in ihre äußere, die Ausgangsstellung zurückbewegt werden.

In einer Mittelbohrung 77 des Führungsstempels 69 ist ein Stempel 78 bewegbar aufgenommen. Am oberen Ende des Stempels 78 ist ein Formstempel mit einem ersten Formstempelabschnitt 79, einem anschließenden zweiten Formstempelabschnitt 80 und einem als Kalibrierring 81 ausgebildeten Ende befestigt. Der erste Formstempelabschnitt 79 ist mit längsverlaufenden, auf dem ganzen Umfang gleichmäßig verteilten Zähnen 82 versehen entsprechend den Segmentteilnuten 6 des Rohlings 1. Der Zahnquerschnitt der Zähne 82 des ersten Formstempelabschnitts entspricht dem am Ende der ersten Reduzierstufe umgeformten Querschnitt der Segmentteilnuten 6 des Rohlings 1. Die Schieber 73 sind gleichfalls mit einem Absatz 83 versehen, welcher um die Breite des Flansches 4 des Rohlings 1 von der inneren Stirnseite der Schieber 73 zurücksteht. In der Ausgangsstellung des Stempels 78 liegt das an den Stempel 78 grenzende Ende des ersten Formstempelabschnitts auf der Höhe der Schlitze 71 und somit der Unterkante der in den Schlitzen 71 geführten Schieber 73.

Eine gegenüber dem Führungsstempel 69 längsbewegbare glockenförmige Druckplatte 84 mit einer Vertiefung 85, deren Wand 86 schräg zur Stirnseite 87 der Druckplatte 84 verläuft, ist an einem hohlzylindrischen Niederhalter 88 des oberen Werkzeugteils geführt. Von der Vertiefung 85 gehen parallel zur Wand 86 verlaufende Rückführschienen 89 aus. Im hohlzylindrischen Niederhalter 88 sind Sicherungsstifte 90 geführt, die mit ihren Enden an der Stirnseite 91 des Niederhalters 88 vorstehen und radial angeordnet sind entsprechend den Schlitzen 9 im Flansch 4 des Rohlings 1.

In das offene Umformwerkzeug wird der Rohling 1 so eingelegt, daß die Stirnseite seines Schaftes 3 auf der Stirnfläche 72 des Führungsstempels 69 anliegt und sein Flansch 4 am Absatz 83 anliegt, während der erste Formstempelabschnitt 79 im Rohling 1 sitzt.

Bei der ersten Reduzierstufe wird zunächst der Niederhalter 88 mit den Sicherungsstiften 90 auf den Rohling 1 zubewegt, bis die Sicherungsstifte 90 in die Schlitze 9 im Flansch 4 des Rohlings 1 ragen und die Stirnfläche 91 des Niederhalters 88 auf der Stirnfläche des Flansches 4 anliegt. Die Druckplatte 84 wird währenddessen auf den Führungsstempel 69 zu bewegt, so daß die schräge Wand 86 der Vertiefung 85 auf die abgeschrägte Stirnseite 75 der Schieber 73 drückt, während die Rückführschienen 89 an der Innenseite der Mitnehmer 76 der Schieber 73 entlanggleiten. Bei der Axialbewegung der Druckplatte 84 werden die Schieber 73, 83 radial auf die Kommutatorsegmente 7 samt Flansch 4 des Rohlings 1 gedrückt. Die Segmente 7 werden dabei soweit zwischen die Zähne 82 des ersten Formstempelabschnitts 79 gedrückt, bis sie an deren Flanken anliegen. Die Segmentteilnuten 6 und die Schlitze 9 werden dabei verengt und die die Segemente 7 und Anschlußfahnen 10 verbindenden Stege 11 wölben sich nach außen. Bei Anlage der Segmente 7 an den Flanken der Zähne 82 wird die Axialbewegung der Druckplatte 84 gestoppt. Der Stempel 78 wird soweit in den Führungsstempel 69 bewegt, bis sich der zweite Formstempelabschnitt 80 im Rohling 1 befindet. Dann wird die Axialbewegung der Druckplatte 84 fortgesetzt, so daß die Schieber 73, die Kommutatorsegmente 7 zwischen die Zähne 92 des zweiten Formstempelabschnitts 80 drücken. Die Segmentteilnuten 6 und die Schlitze 9 werden dabei auf das gewünschte Endmaß reduziert ebenso wie der Durchmesser des Schaftes 3 und des Flansches 4 jeweils zwischen den Stegen 8 und 11 (Figur 8).

Bei geschlossenem Werkzeug wird nach Beenden des Arbeitshubes der Stempel 78 weiter in den Führungsstempel 69 und somit der Kalibrierring 81 durch den Rohling 1 gezogen. Dabei werden die inneren Enden 43 der Kommutatorsegemente 7 zu schwalbenschwanzförmigen Verankerungen 44 umgeformt, die sich in Umfangsrichtung in die jeweils angrenzenden Segmentteilnuten 6 erstrecken (Figur 9), so daß der Rohling 1 in den Kommutatorring fertig umgeformt ist.

Beim Öffnen des Umformwerkzeugs werden die Druckplatte 84 und der Niederhalter 88 mit den Sicherungsstiften 90 von dem umgeformten Kommutatorring 2 wegbewegt. Die Rückführschienen 89 drücken dabei gegen die Mitnehmer 76 der Schieber 73 und bewegen somit die Schieber 73 nach außen in ihre Ausgangsstellung zurück. Der Stempel 78 wird in seine Ausgangsstellung auf die Druckplatte 84 zu vorgeschoben, bis der erste Formstempelabschnitt 79 auf die Höhe der Schieber 73 gelangt. Dabei schieben die Zähne 92 des zweiten Formstempelabschnitts 80 den Kommutatorring 2 aus dem Bereich der Schieber 73, so daß er dem Umformwerkzeug entnommen werden kann.

Das erfinderische Verfahren läßt sich mit dem dritten Ausführungsbeispiel des Umformwerkzeugs in vorteilhafter Weise so ausführen, daß lediglich bei der Stempelbewegung zum Herausziehen des zweiten Formstempelabschnitts 80 nach dem beispielsweise zweistufigen Reduzieren die Verankerungsmittel 44 an den Kommutatorsegmenten 7 angeformt werden und der Stempel 78 beim Zurückbewegen in seine Ausgangsstellung beim wieder geöffneten Umformwerkzeug mit dem an ihm befestigten zweiten Formstempelabschnitt 80, 92 als Auswerfer für den Kommutatorring 2 dient.

Wenn die Schlitze 9 und Segmentteilnuten 6 nur um ein geringes Maß zu reduzieren sind, genügt es, den Formstempel einteilig und einstufig auszubilden. Treten jedoch beispielsweise bei Rohlingen für große Kommutatorringe verhältnismäßig große Umformkräfte auf, dann kann das Reduzieren auch in mehr als zwei Stufen erfolgen. In vorteilhafter Weise kann dann der untere Formstempelteil 22 nach den Figuren 2 bis 6 und 10 zwei- oder mehrstufig ausgebildet werden, während der obere Formstempelteil 39 weiterhin für die letzte Reduzierstufe verwendet wird und mit dem Kalibrierring 42 verbunden ist.

## Patentansprüche

1. Verfahren zum Herstellen eines Kommutatorringes (2) für einen Kommutator mit einer Vielzahl von Segmenten (7) mit Anschlußfahnen (10) und Verankerungsmitteln (44) durch Kaltumformen eines Rohlings (1) einschließlich Reduzieren in Form einer an einem Ende mit einem Flansch (4) versehenen Hülse (3) und mit Segmentteilnuten (6) in der Innenwand der Hülse und mit Fahnenteilschlitzen (9) im Flansch, wobei der Außendurchmesser des auf einen Formstempel (22, 39; 79, 80) eines Umformwerkzeuges aufgesetzten Rohlings (1) durch radial auf die einzelnen Segmente (7) samt Fahnen (10) wirkende Reduziermittel (29; 59; 73) auf den Außendurchmesser des Kommutatorringes (2) reduziert wird, der Kommutatorring (2) beim Öffnen des Umformwerkzeugs durch Bewegen des Formstempels (22, 39; 79, 80) in seine Ausgangsstellung ausgeworfen wird und daß die Verankerungsmittel (44) an der Innenseite der Segmente (7) angeformt werden, dadurch gekennzeichnet, daß die Verankerungsmittel (44) durch axiales Bewegen des ein- oder mehrstufigen Formstempels (22, 39; 79, 80) durch den Rohling (1) geformt werden und daß das Reduzieren des Außendurchmessers des Rohlings (1) in einem den Stufen des Formstempels (22, 39; 79, 80) entsprechenden Arbeitshub durch auf die einzelnen Segmente (7) samt Fahnen (10) wirkende Schieber (29; 59; 73) erfolgt, welche in einer Halteplatte (24, 25; 55, 56; 70) des Umformwerkzeugs aufgenommen und während des Arbeitshubes durch eine gegenüber der Halteplatte (24, 25; 55, 56; 70) axial bewegbare Druckplatte (15; 84) radial auf die zugeordneten Segmente (7) samt Fahnen (10) zu bewegbar sind.

2. Verfahren nach Anspruch 1, dadurch gekennzeichnet, daß das Reduzieren der Segmentteilnuten (6) an der Innenseite des Rohlings (1) durch radiales Pressen der Segmente (7) samt Fahnen (10) erfolgt, wobei die Innenseite der Segmente (7) zwischen den reduzierten Segmentteilnuten (6) entsprechende, in Längsrichtung am Formstempel (22, 39; 79, 80) verlaufende Zähne (23, 40; 82, 92) beim radialen Bewegen der Schieber (29; 59; 73) während der axailen Bewegung der Druckplatte (15; 84) gedrückt werden.

3. Verfahren nach einem der Ansprüche 1 oder 2, dadurch gekennzeichnet, daß das Reduzieren in mehr als einer Stufe des Arbeitshubes erfolgt, wozu der Formstempel (22, 39; 79, 80) mit entsprechend mehr als einem Abschnitt unterschiedlichen Durchmessers und den den Stufen entsprechenden Zahnabschnitten (23 40; 82, 92) versehen ist, welche das Profil der jeweils zu reduzierenden Segmentteilnuten (6) haben und die als Reduziermittel auf die einzelnen Segmente (7) radial wirkenden Schieber (29; 59; 73) in der ersten Stufe den Rohling (1) auf den Abschnitt (22; 79) des Formstempels mit dem größten Durchmesser drücken, und danach jeweils der Formstempel (39; 80) im Umformwerkzeug gegenüber dem Rohling (1) und der Halteplatte (24; 70) mit den Schiebern (29; 59; 73) für die folgende Stufe mit nächst kleinerem Durchmesser axial bewegt wird, in der die Schieber (29; 59; 73) durch die Druckplatte (15; 84) erneut radial auf die Segmente (7) samt Fahnen (10) drücken, wobei die Innenseite der Segmente (7) wiederum zwischen die Zähne (40; 92) des gegenüberliegenden Formstempelabschnitts (39; 80) gedrückt wird.

4. Verfahren nach einem der Ansprüche 1 bis 3, dadurch gekennzeichnet, daß das Anformen der Verankerungsmittel (44) am inneren Ende der Segmente (7) nach axialem Bewegen des Formstempelabschnitts (39, 80) mit den reduzierten Segmentteilnuten (6) des Kommutatorrings (2) entsprechenden Zähnen (40; 92) aus dem Rohling (1) durch eine anschließend an den Formstempel (39; 80) durch den Rohling (1) hindurch axial bewegte Kalibriervorrichtung (42; 81) erfolgt.

5. Verfahren nach Anspruch 4, dadurch gekennzeichnet, daß durch die aus wenigstens einem an einer Stirnseite des Formstempels (39; 80) mit den reduzierten Segmentteilnuten (6) des Kommutatorrings (2) entsprechenden Zähnen (40; 92) befestigten Kalibrierring bestehende Kalibriervorrichtung (42; 81) beim Bewegen des Formstempels (39; 80) in seine Ausgangsstellung durch den in der Halteplatte (24, 25; 55, 56; 70) von den Schiebern (29; 59; 73) gehaltenen Rohling (1) gezogen wird, wobei die inneren Enden (44) der Segmete (7) schwalbenschwanzförmig ausgebildet werden.

6. Verfahren nach einem der Ansprüche 1 bis 5, dadurch gekennzeichnet, daß beim Öffnen des Umformwerkzeugs durch Bewegen des einteiligen, ein- oder mehrstufigen Formstempels (22, 39; 79, 80) in seine Ausgangsstellung der Kommutatorring (2) von den den reduzierten Segmentteilnuten (6) des Kommutatorrings (20) entsprechenden Zähnen (40; 92) des Formstempels, an welchen die schwalbenschwanzförmigen Vorsprünge (44) in Umfangsrichtung des Kommutatorrings (2) anliegen, ausgeworfen wird.

7. Verfahren nach einem der Ansprüche 1 bis 5, dadurch, gekennzeichnet, daß beim Öffnen des Umformwerkzeugs durch Bewegen des zweiteiligen, mehrstufigen Formstempels (22, 39) von dem Teil des Formstempels (22) mit dem Abschnitt für die erste Reduzierstufe ausgeworfen wird.

8. Verfahren nach einem der Ansprüche 1 bis 6, dadurch gekennzeichnet, daß der auf einem einteiligen, zweistufigen Formstempel (79, 80) mit Kalibriervorrichtung (81) aufgenommene Rohling sich an einer unteren, die Schieber (73) aufnehmenden Halteplatte (70) abstützt, während die an einer oberen Halteplatte befestigte Druckplatte (84) axial auf die Schieber (73) gedrückt wird, welche radial auf die Segmente (7) gepreßt werden.

## Claims

1. Method of manufacturing a commutator ring (2) for a commutator comprising a plurality of segments (7) having risers (10) and anchoring means (44) by cold forming of a blank (1), including a reduction in form of a sleeve (3) provided on one end with a flange (4), and having component segment slots (6) in the inner wall of the sleeve, and having component riser slits (9) in the flange, the outside diameter of the blank (1), which is mounted on a forming punch (22, 39; 79, 80) of a forming tool, being reduced to the outside diameter of the commutator ring (2) by reducing means (29; 59; 73) acting radially on the individual segments (7) together with the risers (10), the commutator ring (2) being ejected upon opening of the forming tool by moving the forming punch (22, 39; 79, 80) into its initial position, and that (sic) the anchoring means (44) being integrally formed on the inside of the segments (7), characterised in that the anchoring means (44) are formed by the axial movement of the one-stage or multistage forming punch (22, 39; 79, 80) through the blank (1), and in that the reduction of the outside diameter of the blank (1) is performed in a working stroke corresponding to the stages of the forming punch (22, 39; 79, 80) by slides (29; 59; 73), which act on the individual segments (7) together with the risers (10) and are received in a retaining plate (24, 25; 55, 56; 70) of the forming tool and can be moved radially during the working stroke up to the assigned segments (7) together with the risers (10) by means of a pressure plate (15; 84) which is axially movable with respect to the retaining plate (24, 25; 55, 56; 70).

2. Method according to Claim 1, characterised in that the reduction of the component segment slots (6) is performed on the inside of the blank (1) by radial pressing of the segments (7) together with the risers (10), the inside of the segments (7) being pressed between teeth (23, 40; 82, 92), which correspond to the reduced component segment slots (6) and extend in the longitudinal direction on the forming punch (22, 39; 79, 80), with radial movement of the slides (29; 59; 73) during the axial movement of the pressure plate (15; 84).

3. Method according to one of Claims 1 or 2, characterised in that the reduction is performed in more than one stage of the working stroke, for which purpose the forming punch (22, 39; 79, 80) is provided with correspondingly more than one section of different diameter and with the tooth sections (23, 40; 82, 92) corresponding to the stages, which have the profile of the respective component segment slots (6) to be reduced, and the slides (29; 59; 73) acting radially as reducing means on the individual segments (7) press the blank (1) in the first stage onto the section (22; 79) of the forming punch with the largest diameter, and thereafter the forming punch (39; 80) is respectively moved axially in the forming tool with respect to the blank (1) and the retaining plate (24; 70) together with the slides (29; 59; 73) for the following stage with the next smaller diameter, in which the slides (29; 59; 73) are once again pressed radially onto the segments (7) together with the risers (10) by the pressure plate (15; 84), the inside of the segments (7) being pressed in turn between the teeth (40; 92) of the opposite forming punch section (39; 80).

4. Method according to one of Claims 1 to 3, characterised in that forming the anchoring means (44) integrally on the inner end of the segments (7) is performed after axially moving the forming punch section (39, 80) with teeth (40; 92) corresponding to the reduced component segment slots (6) of the commutator ring (2) out of the blank (1) by means of a sizing device (42; 81) which adjoins the forming punch (39; 80) and is moved axially through the blank (1).

5. Method according to Claim 4, characterised in that drawing through the blank (1) held in the retaining plate (24, 25; 55, 56; 70) by the slides (29; 59; 73) is performed, while the forming punch (39; 80) moves into its initial position, by the sizing device (42; 81), which consists of at least one sizing ring mounted on an end face of the forming punch (39; 80) with teeth (40; 92) corresponding to the reduced component segment slots (6) of the commutator ring (2).

6. Method according to one of Claims 1 to 5, characterised in that when the forming tool is opened by moving the one-part one-stage or multistage forming punch (22, 39; 79, 80) into its initial position, the commutator ring (2) is ejected by the teeth (40; 92) of the forming punch, which correspond to the reduced component segment slots (6) of the commutator ring (20) and against which the dovetailed projections (44) in the circumferential direction of the commutator ring (2) bear.

7. Method according to one of Claims 1 to 5, characterised in that when the forming tool is opened by moving the two-part, multistage forming punch (22, 39) ejection is performed by the part of the forming punch (22) having the section for the first reduction stage.

8. Method according to one of Claims 1 to 6, characterised in that the blank accommodated on a one-part two-stage forming punch (79, 80) with sizing device (81) is supported on a lower retaining plate (70) which receives the slides (73), while the pressure plate (84) mounted on an upper retaining plate is pressed axially onto the slides (70), which are pressed radially onto the segments (7).

## Revendications

1. Procédé de fabrication d'une bague de commutateur (2) pour un commutateur, comportant un grand nombre de segments (7) avec des chemins de branchement (10) et des moyens d'ancrage (44), par transformation à froid d'une ébauche (1) y compris réduction en forme d'un manchon (3) dont une extrémité comporte une bride (4), avec des rainures de division de segments 6 dans la paroi intérieure du manchon et des fentes de division de chemins (9) dans la bride, le diamètre extérieur de l'ébauche (1) placée sur un poinçon de formage (22, 39 ; 79, 80) d'un outil de transformation étant réduit par des moyens de réduction (29, 59, 73) agissant radialement sur les différents segments (7) y compris les chemins (10), sur le diamètre extérieur de la bague de commutateur (2), cette bague (2) étant éjectée lors de l'ouverture de l'outil de transformation par mouvement du poinçon de formage (22, 39, 79, 80) vers sa position de sortie et en ce que l'on réalise les moyens d'ancrage (44) sur la face intérieure des segments (7), procédé caractérisé en ce qu'on forme les moyens d'ancrage (44) par déplacement axial d'un poinçon de formage (22, 39 ; 79, 80) en une ou plusieurs étapes, à partir de l'ébauche (1) et en ce qu'on réduit le diamètre extérieur de l'ébauche (1) au cours d'une course de travail correspondant aux étapes du poinçon de formage (22, 39 ; 79, 80) par des coulisseaux (29, 59 ; 73) agissant sur les différents segments (7) y compris les chemins (10), ces coulisseaux étant portés par une plaque de fixation (24, 25 ; 55, 56 ; 70) de l'outil de transformation et ces coulisseaux étant déplacés radialement vers les segments (7) correspondants y compris les chemins (10) pendant la course de travail, par une plaque de compression (15 ; 84) mobile axialement par rapport à la plaque de fixation (24, 25 ; 55, 56 ; 70).

2. Procédé selon la revendication 1, caractérisé en ce qu'on réduit les rainures de division des segments (6) sur la face intérieure de l'ébauche (1) par compression radiale des segments (7) y compris les chemins (10), la face intérieure des segments (7) étant poussée entre des dents (23, 40 ; 82, 92) dans la direction longitudinale du poinçon de formage (22, 39 ; 79, 80) en fonction des rainures de division de segments (6), réduites, au cours du mouvement axial de la plaque de compression (15 ; 84).

3. Procédé selon l'une des revendications 1 ou 2, caractérisé en ce que la réduction se fait en plus d'une étape de la course de travail et le poinçon de formage (22, 39 ; 79, 80) comportant des segments de dents (23, 40 ; 82, 92) à diamètres différents en fonction des segments et correspondant aux étapes, ces segments de dents ayant le profil des rainures de division de segments (6) à réduire et des coulisseaux (29 ; 59 ; 73) agissant radialement sur les différents segments (7) comme des moyens de réduction au cours de la première étape en poussant l'ébauche (1) sur le segment (22 ; 79) du poinçon de formage de plus grand diamètre, puis le poinçon de formage (39 ; 80) de l'outil de transformation étant déplacé axialement par rapport à l'ébauche (1) et la plaque de fixation (24 ; 70) avec les coulisseaux (29 ; 59 ; 73) pour l'étape suivante de plus petit diamètre, au cours de laquelle les coulisseaux (29 ; 59 ; 73) sont de nouveau poussés radialement sur les segments (7) y compris les chemins (10) par la plaque de compression (15 ; 84), la face intérieure des segments (7) étant là encore poussée entre les dents (40 ; 92) du segment de poinçon de formage (39 ; 80) en regard.

4. Procédé selon l'une des revendications 1 à 3, caractérisé en ce que la réalisation des moyens d'ancrage (44) sur l'extrémité intérieure des segments (7) après mouvement axial du segment de poinçon de formage (39, 80) avec des dents (40 ; 92) correspondant aux rainures de division réduites (6) de la bague de commutateur (2) de l'ébauche (1) se fait par un dispositif de calibrage (42 ; 81), prévu sur le poinçon de formage (39 ; 80) et que l'on fait passer axialement à travers l'ébauche (1).

5. Procédé selon la revendication 4, caractérisé par un dispositif de calibrage (42 ; 81) se composant d'au moins une bague de calibrage comportant des dents (40 ; 92) correspondant aux rainures de division de segments (6), réduites, de la bague de commutateur (2) sur la face avant du poinçon de formage (39 ; 80), dispositif qui, lorsqu'on déplace le poinçon de formage (39 ; 80) vers sa position de sortie, est tiré à travers l'ébauche (1) maintenue dans la plaque de fixation (24, 25 ; 55, 56; 70) par les coulisseaux (29 ; 59 ; 73) pour donner à l'extrémité intérieure (44) des segments (7) une forme de queue d'aronde.

6. Procédé selon l'une des revendications 1 à 5, caractérisé en ce qu'à l'ouverture de l'outil de transformation par déplacement du poinçon de formage (22, 39 ; 79, 80) en une partie et une ou plusieurs étapes, dans sa position de sortie, la bague de commutateur (2) est éjectée par les dents (40 ; 92) du poinçon de formage correspondant aux rainures de division de segments réduites (6) de la bague de commutateur (20), dents contre lesquelles s'appliquent dans la direction périphérique de la bague (2), les saillies (44) en forme de queue d'aronde.

7. Procédé selon l'une des revendications 1 à 5, caractérisé en ce qu'à l'ouverture de l'outil de transformation par mouvement du poinçon de formage (22, 39) en deux parties et plusieurs étapes, il y a éjection par la partie du poinçon de formage (22) avec le segment correspondant à la première étape de réduction.

8. Procédé selon l'une des revendications 1 à 6, caractérisé en ce que l'ébauche reçue par le poinçon de formage (79, 80) en une seule partie, à deux étapes, avec dispositif de calibrage (81) s'appuie sur une plaque de fixation (70) inférieure recevant les coulisseaux (73) et la plaque de compression (84) fixée sur une plaque de fixation supérieure est pressée axialement sur les coulisseaux (73) qui s'appuient radialement sur les segments (7).
